# EUROPÄISCHE PATENTSCHRIFT

(11) **EP 0 259 295 B1**
(45) Veröffentlichungstag und Bekanntmachung des Hinweises auf die Patenterteilung: **31.01.1990**
(21) Anmeldenummer: 87890174.3
(22) Anmeldetag: 16.07.1987
(51) Int. Cl.: E04G 21/14, B66C 1/66, E04G 15/04

(54) **Vorrichtung zum Transportieren und Manipulieren von Schwerlasten, insbesondere Betonfertigteilen**
Device for moving and manipulating heavy loads, especially prefabricated concrete elements
Dispositif pour transporter et manipuler des charges lourdes, en particulier des éléments préfabriqués en béton

(30) Priorität: 21.08.1986 AT 2253/86
(43) Veröffentlichungstag der Anmeldung: 09.03.1988
(73) Patentinhaber: Riss Gesellschaft m.b.H., A-2353 Guntramsdorf (AT)
(72) Erfinder: Schuh, Eric, A-3124 Oberwölbing (AT)
(74) Vertreter: Collin, Hans, Dipl.-Ing. Dr.

(56) Entgegenhaltungen:
- WO-A-82/01541
- DE-A- 3 220 131
- FR-A- 2 072 873
- FR-A- 2 167 274
- FR-A- 2 382 398
- GB-A- 1 437 010
- US-A- 3 072 992

## Beschreibung

Die Erfindung bezieht sich auf eine Vorrichtung zum Transportieren und Manipulieren von Schwerlasten, insbesondere Betonfertigteilen, mittels eines Hebezeuges, bestehend aus einem zum Einbetonieren in der Schwerlast bestimmten Ankerbolzen, der mit einem nur vorübergehend im Betonfertigteil vorhandenen, vorzugsweis aus elastischem Werkstoff, insbesondere Gummi oder elastischem Kunststoff, bestehenden Aussparungskörper in die Schwerlast eingebaut ist, und einem Anschlußstück mit Kufen zum Verbinden des Ankerbolzens mit dem Hebezeug, das einen am Ankerbolzen angeformten Verbindungskopf, bestehend aus einem zylinderförmigen Teil, der sich zum Schaft des Ankerbolzens hin kegelstumpfförmig verjüngt, hintergreift und bezug auf den Ankerbolzen schwenkbar gelagert ist. Solche Vorrichtungen sind beispielsweise aus den AT-PSen 283 691 und 358 788 bekannt und haben sich in der Praxis auch durchaus bewährt.

Ziel der Erfindung ist es, eine weitere Verbesserung dieser Vorrichtung, insbesondere hinsichtlich ihrer Lastaufnahme- bzw. Lastübertragungseigenschaften zu erreichen. Dies wird bei der eingangs näher bezeichneten Vorrichtung erfindungsgemäß dadurch erreicht, daß im Verbindungskopf des Ankerbolzens mindestens zwei einander diametral gegenüberliegende, etwa senkrecht zur Bolzenachse und parallel zueinander verlaufende sichelartige Nuten vorgesehen sind, in die das Anschlußstück mit seinen Kufen einhängbar ist, wobei die der Bolzenachse näher liegenden, parallel zur Bolzenachse verlaufenden Wände der sichelartigen Nuten (Nutgrund) eben ausgebildet sind. Durch diese Ausgestaltung wird insbesondere bei schräger Zugrichtung, wie sich dies z.B. beim Aufstellen der Betonfertigteile ergibt, die Krafteinleitung in den Betonfertigteil gesichert und ein Abplatzen desselben an den Kraftangriffsstellen vermieden. Dies wird im einzelnen noch später dargelegt.

Eine zweckmäßige Ausgestaltung der Erfindung ist dadurch gekennzeichnet, daß der Schaft des Ankerbolzens elliptischen Querschnitt aufweist und gegebenenfalls an seinem dem Anschlußstück fernen Ende in an sich bekannter Weise eine allseitige Verbreiterung aufweist. Dabei kann der Verbindungskopf des Ankerbolzens auf der vom Anschlußstück abgewendeten Seite der sichelartigen Nuten mit einem vorzugsweise senkrecht zum Nutgrund der sichelartigen Nuten verlaufenden in an sich bekannter Weise etwa senkrecht zur Bolzenachse liegenden Querloch versehen sein. Durch dieses Loch kann ein Bewehrungsstab gesteckt werden, um die Lasten besser vom Ankerbolzen auf den Betonfertigteil übertragen zu können. Weiters ist es zweckmäßig, wenn der in an sich bekannter Weise in der Mitte geteilte und aufklappbare Aussparungskörper in seinem Inneren einen Hohlraum aufweist, der als Negativform des Verbindungskopfes des Ankerbolzens ausgebildet ist und insbesondere mit zwei in die sichelartigen Nuten des Verbindungskopfes eindringenden sichelartigen Vorsprüngen versehen ist.

Die Erfindung wird nun an Hand eines in den Zeichnungen dargestellten Ausführungsbeispieles näher beschrieben. Es zeigen: Fig. 1 einen Axialschnitt durch eine aus der AT-PS 358 788 bekannte Vorrichtung zum Transportieren und Manipulieren von Betonfertigteilen, deren Anschlußstück beispielsweise auch bei der erfindungsgemäßen Vorrichtung anwendbar ist, Fig. 2 eine Ansicht des Gegenstandes der Fig. 1 aus Richtung A bei entferntem Betonfertigteil und hochgeschwenktem Einstellhebelarm zwecks Veranschaulichung des auch bei der erfindungsgemäßen Vorrichtung anwendbaren Anschlußstückes, die Fig. 3 und 4 jeweils Ansichten des Ankerbolzens gemäß der vorliegenden Erfindung aus zwei um 90_{°} gegeneinander versetzten Richtungen, die Fig. 5 und 6 zwei Schnittansichten längs zueinander senkrecht stehender Ebenen durch einen Aussparungskörper gemäß der vorliegenden Erfindung und die Fig. 7 und 8 zwei schematische Schnittdarstellungen längs zueinander senkrecht stehender Ebenen, um den Kraftangriff bei der erfindungsgemäßen Vorrichtung zu erläutern.

Die Fig. 1 und 2 zeigen die aus der AT-PS 358 788 bekannte Vorrichtung und insbesondere das Anschlußstück 2 zum Anhängen eines Betonfertigteils 1 an ein Hebezeug. Die Vorrichtung besteht aus einem zum Einbetonieren in den Betonfertigteil 1 eingerichteten Ankerbolzen 3 mit Schaft 4 und Verbindungskopf 5 und einem daran anschließbaren, balligen Anschlußstück 6, von dem ein Manipulierarm 7 vorkragt. Das Anschlußstück 6 weist eine kreisbogenförmig geführte Schlitznut 8 auf, deren vorstehende Ränder bzw. Kufen 8a (vgl. insbesondere Fig. 2) den Verbindungskopf 5 hintergreifen. Zu diesem Zweck ist die Schlitznut 8 im Querschnitt der Form des Verbindungskopfes 5 bzw. den darin ausgebildeten sichelförmigen Nuten (vgl. Fig. 3,4 und 7,8) angepaßt. Die Schlitznut 8 besitzt an ihrem Ende eine Einführungsausnehmung 9 für den Verbindungskopf 5. Beim bekannten Fall gemäß den Fig. 1 und 2 ist der Schaft 4 des Ankerbolzens 3 in dem Schlitz 10 der Schlitznut 8 geführt.

Wie insbesondere aus Fig. 2 hervorgeht, weist das Anschlußstück 6 eine zentrale Gelenkbohrung 11 auf, die im wesentlichen senkrecht zur Ebene der Schlitznut 8 durch deren Krümmungsmittelpunkt 12 verläuft. In der Gelenkbohrung 11 ist ein Anhängeschäkel 13 für das Anschlagen des Hebezeuges eingesetzt. Dieser durchfaßt mit einem Teilstück die Gelenkbohrung 11. Der Manipulierarm 7 hat also mit dem Anschlagen des Hebezeuges nichts zu tun, er funktioniert vielmehr als Einstellarm für die Einführungsausnehmung 9 der Schlitznut 8; er ist auch entsprechend orientiert und durch den Anhängeschäkel 13 hindurch schwenkbar, wie es der Bogenpfeil in Fig. 1 andeutet. Die Gelenkbohrung 11 weist Anschrägungen 14 auf, die ohne weiteres eine Bewegung des Anhängeschäkels 13 in der Gelenkbohrung 11 ermöglichen, u.zw. nach verschiedenen Richtungen hin.

Die Fig. 3 zeigt eine Ansicht des erfindungsgemäßen Ankerbolzens 3 senkrecht zum Verlauf der im Verbindungskopf 5 ausgebildeten sichelartigen Nuten 15 und Fig. 4 eine Ansicht aus einer um 90° gedrehten Richtung, d.h. in Richtung des Verlaufs der Nuten 15. Der Verbindungskopf 5 besteht aus einem zylinderförmigen Teil, der sich zum Schaft 4 hin kegelstumpfförmig verjüngt. Im oberen Drittel des Verbindungskopfes 5 sind zwei einander bezüglich der Bolzenachse 3a gegenüberliegende horizontale sichelartige Nuten 15 angebracht, die etwa senkrecht zur Bolzenachse 3a verlaufen. Die parallel zur Bolzenachse 3a verlaufenden Wände (Nutgrund) 15a der sichelartigen Nuten 15 sind eben ausgebildet. Das Anschlußstück 6 wird mit seinen Kufen 8a in die sichelartigen Nuten 15 des Ankerbolzens 3 eingehängt. Es wird so oberhalb der Nuten 15 ein tellerartiger Verbindungskopf 5a zur Weiterleitung der Last vom Ankerbolzen 3 auf das Anschlußstück 6 und schließlich auf das nicht dargestellte Hebezeug ausgebildet.

Im mittleren Drittel ist der Verbindungskopf 5 mit einem etwa senkrecht zur Bolzenachse 3a liegenden Querloch 16 versehen, das vorteilhafterweise zum Nutgrund 15a der sichelartigen Nuten 15 senkrecht verläuft. Durch dieses Querloch 16 kann erforderlichenfalls ein Bewehrungsstab 17 (vgl. Fig.7 und 8) gesteckt werden, um die Last besser vom Ankerbolzen 3 auf den Betonfertigteil 1 übertragen zu können. Der untere Grund des Querlochs 16 kann, wie bei 16a angedeutet, nach außen zu abfallend ausgebildet sein, um sich einer allfälligen Krümmung des Bewehrungsstabes 17 besser anzupassen.

Das untere Drittel des Verbindungskopfes 5 besteht aus dem kegelförmigen Übergang zum Schaft 4, der gegebenenfalls mit elliptischem Querschnitt ausgebildet sein kann. Am unteren Ende des Schaftes ist eine übliche kegelstumpfförmige allseitige Verbreiterung 18 angestaucht, die ebenfalls als Verankerungsmittel im Beton dient.

Die Fig. 5 und 6 zeigen jeweils Schnitte durch einen Aussparungskörper 19 längs der zueinander senkrecht stehenden vertikalen Mittelebenen. Derartige Aussparungskörper 19 werden an der Innenseite der Schalung für den späteren Betonfertigteil 1 fest angebracht. Nach der Betonschüttung und dem Abbinden des Betons wird die Schalung gelöst und der Aussparungskörper 19 aus dem fertigen Betonfertigteil 1 entfernt, so daß eine der Negativform des Aussparungskörpers 19 entsprechende Aussparung an der Betonoberfläche zwecks Angriffs des Anschlußstückes 6 am Kopf 5 des Ankerbolzens 3 entsteht (vgl. die Fig. 1,7,8).

Der in den Fig. 5 und 6 dargestellte, aus elastischem Werkstoff, insbesondere Gummi oder elastischem Kunststoff bestehende Aussparungskörper 19 weist außen die Form einer Halbkugel auf, an der zwei gegenüberliegende Abschnitte fehlen; dadurch weist die Halbkugel zwei Abflachungen 20 auf, sowie gegebenenfalls noch eine dritte, dazu senkrechte Ablfachung 21 am Pol. Längs der auf die Abflachungen 20 senkrecht stehenden mittleren Verbindungsebene ist die Halbkugel eingeschnitten (bei 22 in Fig. 5), so daß der Aussparungskörper 19 aufgeklappt werden kann, um in seinem Inneren den oberen Teil des Kopfes 5 des Ankerbolzens 3 aufnehmen zu können.

Im Inneren des Aussparungskörpers 19 ist ein Hohlraum 23 ausgebildet, der als Negativform des Verbindungskopfes 5 des Ankerbolzens 3 ausgebildet ist, und der insbesondere zwei in die sichelartigen Nuten 15 des Verbindungskopfes 5 eindringende sichelartige Vorsprünge 24 aufweist. Zumindest der obere Abschnitt des Verbindungskopfes 5 wird somit vom Aussparungskörper 19 vollständig umfaßt (bzw. füllt den Hohlraum 23 des Aussparungskörpers 19 aus).

In der Basisfläche 25 des Aussparungskörper 19 sind Löcher 26, 27 vorgesehen, die zum Befestigen des Aussparungskörpers an der Schalung bzw. zum Entfernen aus dem Betonfertigteil 1 dienen.

An Hand der Fig. 7 und 8 wird nunmehr die Wirkungsweise der erfindungsgemäßen Vorrichtung näher erläutert.

Zunächst wird der Ankerbolzen 3 in den Betonfertigteil 1 eingebaut. Dazu wird der Ankerbolzen 3 mit seinem Verbindungskopf 5 in den aufklappbaren Aussparungskörper 19 gegeben. Durch das Querloch 16 des Ankerbolzens 3 wird (wenn notwendig) ein entsprechendes Bewehrungseisen 17 eingelegt. Durch das Befestigen des Aussparungskörpers 19 (mittels der Löcher 26)an der Schalung oder einer Gegenplatte wird der Ankerbolzen 3 fest und sicher in seiner Lage gehalten, so daß er sich beim Einbetonieren nicht verlagern bzw. verschieben kann. Nach dem Erhärten des Betons wird der Aussparungskörper 19 aus dem Betonfertigteil 1 entfernt (z.B. durch Herausziehen bzw. Aushebeln mittels der Löcher 26), wodurch sich im Betonfertigteil 1 eine Aussparung in Form einer seitlich abgeplatteten Halbkugel zur Aufnahme des Anschlußstückes 6 beim Ankuppeln des Betonfertigteils 1 an das Hebezeug ergibt. In diese Aussparung ragt der mit den sichelartigen Nuten 15 versehene obere Teil des Verbindungskopfes 5 des Ankerbolzens 3 derart hinein, daß die beiden Kufen 8a des Anschlußstückes 6 in die sichelartigen Nuten 15 des Verbindungskopfes 5 eingehängt bzw. eingeführt werden können, wodurch eine form- und kraftschlüssige Verbindung zwischen dem Anschlußstück 6 bzw. dem in dieses eingehängten Hebezeug einerseits und dem Betonfertigteil 1 anderseits hergestellt wird.

Für die verschiedenen Lastübertragungsfälle ergibt sich folgendes:

Bei Zugrichtung des Hebezeuges in Richtung der Bolzenachse 3a des Ankerbolzens 3 übernehmen die Kufen 8a des Anschlußstückes 6 die Last des Betonfertigteils 1 auf der gesamten Breite des tellerartigen Verbindungskopfes 5a oberhalb der sichelartigen Nuten 15.

Bei einer schrägen Zugrichtung Z gemäß Fig. 7 wird sich durch den schrägen Kraftangriff das Anschlußstück 6 solange in Zugrichtung bewegen, bis die Kufen 8a des Anschlußstückes 6 in den Nuten 15 des Ankerbolzens 3 sperren, d.h. bis sich einerseits die Kufen 8a mit ihrer Außenseite unten am zylinderförmigen Mittelteil des Verbindungskopfes 5 abstützen - siehe Kreis B in Fig. 7 - und anderseits die Kufen 8a mit ihrer Innenseite auf der Unterseite des tellerartigen Verbindungskopfes 5a anliegen - siehe Kreis C in Fig. 7.

Es wird dadurch die horizontale Zugkraftkomponente Z_{H} im Ankerbolzen 3 bei B und C abgestützt und das von der Komponente Z_{H} herrührende Moment in eine Zugkraft bei C und eine Druckkraft bei B zerlegt und vom Ankerbolzen 3 über das durchgesteckte Bewehrungseisen 17 in den Beton weitergeleitet; es wird somit keine Komponente der Abhebe- bzw. Aufstellkraft direkt auf den Beton übertragen, so daß Betonabplatzungen mit Sicherheit vermieden werden. Im Falle der in Fig. 7 dargestellten schrägen Zugrichtung wird die vertikale Kraftkomponente Zv bei C übertragen.

Im Fall einer rein vertikalen Zugrichtung (nicht dargestellt) wird die vertikale Kraft auch bei C, jedoch über eine etwas breitere Fläche auf der Unterseite des tellerartigen Verbindungskopfes 5a über den verbleibenden Steg zwischen den Nuten 15 bzw. deren ebenen Nutgrund-Wänden 15a über den Schaft 4 und die Verbreiterung 18 in den Beton des Fertigteils 1 eingeleitet.

Bei einer anderen schrägen Zugrichtung Y gemäß Fig. 8 wird sich durch den schrägen Kraftangriff das Anschlußstück 6 infolge des Spiels zwischen den Kufen 8a und dem zwischen den Nuten 15 bzw. deren ebenen Nutgrund-Wänden 15a verbleibenden Steg des Ankerbolzens 3 seitlich an den Beton anlegen - siehe Kreis D in Fig. 8 - und auf der anderen Seite wird sich eine Berührung der Kufe 8a des Anschlußstückes 6 mit dem tellerartigen Verbindungskopf 5a des Ankerbolzens 3 ergeben - siehe Kreis E in Fig. 8. Dadurch wird eine zulässige Verbiegung des genannten Steges auftreten und in der Folge eine weitere Berührung zwischen dem einen Nutgrund 15a und der zugeordneten Stirnseite der Kufe 8a - siehe Kreis F in Fig. 8.

Die horizontale Kraftkomponente Y_{H} wird zerlegt in eine Druckkraft zwischen Beton und Anschlußstück 6 bei D, in eine Druckkraft auf den zwischen den Nuten 15 verbleibenden Steg bei F und eine Zugkraft im genannten Steg des Ankerbolzens 3 bei E. Die Druckkraft auf den Beton bei D ist durch genügend Beton in Richtung Y ausreichend abgesichert.

Die vertikale Kraftkomponente Yv wird wie die vertikale Kraftkomponente Zv in den Beton des Fertigteils 1 eingeleitet.

## Patentansprüche

1. Vorrichtung zum Transportieren und Manipulieren von Schwerlasten, insbesondere Betonfertigteilen, mittels eines Hebezeuges, bestehend aus einem zum Einbetonieren in der Schwerlast bestimmten Ankerbolzen (3), der mit einem nur vorübergehend im Betonfertigteil (1) vorhandenen, vorzugsweise aus elastischem Werkstoff, insbesondere Gummi oder elastischem Kunststoff, bestehenden Aussparungskörper (19) in die Schwerlast eingebaut ist, und einem Anschlußstück (6) mit Kufen (8a) zum Verbinden des Ankerbolzens (3) mit dem Hebezeug, das einen am Ankerbolzen (3) angeformten Verbindungskopf (5), bestehend aus einem zylinderförmigen Teil, der sich zum Schaft (4) des Ankerbolzens (3) hin kegelstumpfförmig verjüngt, hintergreift und in bezug auf den Ankerbolzen (3) schwenkbar gelagert ist, dadurch gekennzeichnet, daß im Verbindungskopf (5) des Ankerbolzens (3) mindestens zwei einander diametral gegenüberliegende, etwa senkrecht zur Bolzenachse (3a) und parallel zueinander verlaufende sichelartige Nuten (15) vorgesehen sind, in die das Anschlußstück (6) mit seinen Kufen (8a) einhängbar ist, wobei die der Bolzenachse (3a) näher liegenden, parallel zur Bolzenachse (3a) verlaufenden Wände (15a) der sichelartigen Nuten (15) (Nutgrund) eben ausgebildet sind.

2. Vorrichtung nach Anspruch 1, dadurch gekennzeichnet, daß der Schaft (4) des Ankerbolzens (3) elliptischen Querschnitt aufweist und gegebenenfalls an seinem dem Anschlußstück (6) fernen Ende in an sich bekannter Weise eine allseitige Verbreiterung (18) aufweist.

3. Vorrichtung nach Anspruch 1 oder 2, dadurch gekennzeichnet, daß der Verbindungskopf (5) des Ankerbolzens (3) auf der vom Anschlußstück (6) abgewendeten Seite der sichelartigen Nuten (15) mit einem vorzugsweise senkrecht zum Nutgrund (15a) der sichelartigen Nuten (15) verlaufenden, in an sich bekannter Weise etwa senkrecht zur Bolzenachse (3a) liegenden Querloch (16) versehen ist.

4. Vorrichtung nach einem der Ansprüche 1 bis 3, dadurch gekennzeichnet, daß der in an sich bekannter Weise in der Mitte geteilte und aufklappbare Aussparungskörper (19) in seinem Inneren einen Hohlraum (23) aufweist, der als Negativform des Verbindungskopfes (5) des Ankerbolzens (3) ausgebildet ist und insbesondere mit zwei in die sichelartigen Nuten (15) des Verbindungskopfes (5) eindringenden sichelartigen Vorsprüngen (24) versehen ist.

## Claims

1. An apparatus for conveying and handling of heavy loads, in particular precast concrete parts, by means of a hoist, consisting of a tie bolt (3) intended for being embedded into the concrete of the heavy load, which tie bolt is inserted together with a recess body (19) only temporarily present in the precast concrete part (1) and preferably consisting of elastic material, in particular rubber or elastic plastics material, and a connecting piece (6) having skids (8a) for connecting the tie bolt (3) with the hoist gripping from behind a connecting head (5) conformed with the tie bolt (3) and consisting of a cylindrical part fustroconically tapering towards the shaft (4) of the tie bolt (3) and pivotally supported in relation to the tie bolt (3), characterized in that at least two diametrically opposed sickle-like grooves (15) extending approximately perpendicularly to the tie bolt axis (3a) and in parallel to one another are provided in the connecting head (5) of the tie bolt (3), into which grooves (15) the connecting piece (6) with its skids (8a) is hookable, the walls (15a) (groove bottoms) of the sickle-like grooves (15) positioned closer to the tie bolt axis (3a) and extending parallel to the tie bolt axis (3a) being formed plane.

2. The apparatus according to claim 1, wherein the shaft (4) of the tie bolt (3) is of elliptical cross-section and optionally provided in its end remote from the connecting piece (6) in a manner known per se with a polydirectional enlargement (18).

3. The apparatus according to claim 1 or 2, wherein the connecting head (5) of the tie bolt (3) is provided on the side of the sicklelike grooves (15) facing away from the connecting piece (6) with a transverse hole (16) preferably extending perpendicularly to the groove bottom (15a) of the sickle-like grooves (15) and in a manner known per se approximately perpendicularly to the tie bolt axis (3a).

4. The apparatus according to any one of the claims 1 to 3, wherein the recess-body (19) divided in the center and unfoldable in a manner known per se is provided in its interior with a cavity (23) shaped as a negative form of the connecting head (5) of the tie bolt (3) and provided in particular with two sickle- like projections (24) penetrating into the sickle-like grooves (15) of the connecting head (5).

## Revendications

1. Dispositif pour le transport et la manipulation des poids lourds, en particulier les pièces préfabriquées en béton, au moyen d'un engin de levage, consistant en un boulon d'ancrage (3) destiné à être noyé dans le béton des poids lourds et encastré dans les poids lourds ensemble avec un corps d'évidement (19) temporairement présent dans la pièce préfabriquée en béton (1) et de préférence en une matière élastique, en particulier en caoutchouc ou matière plastique, et une pièce de raccord (6) pourvue de patins (8a) pour le raccord du boulon d'ancrage (3) à l'engin de levage saisissant de l'arrière une tête de raccord (5) venue du boulon d'ancrage (3) et consistant en une partie cylindrique diminuant tronconiquement vers la tige (4) du boulon d'ancrage (3) et disposée de manière pivotante par rapport au boulon d'ancrage (3), caractérisé en ce qu'au moins deux rainures (15) en forme de croissant, diamétralement opposées et s'étendant sensiblement verticalement par rapport à l'axe (3a) du boulon et mutuellement parallèles sont pourvues dans la tête de raccord (5) du boulon d'ancrage (3), la pièce de raccord (6) avec ses patins (8a) étant accrochable dans lesdites rainures (15), les parois (15a) (fonds) des rainures (15) en forme de croissant plus voisines à la tige (3a) du boulon et s'étendant parallèlement à l'axe (3a) du boulon étant formées planes.

2. Dispositif selon la revendication 1, caractérisé en ce que la tige (4) du boulon d'ancrage (3) a une section transversale elliptique et est pourvue, le cas échéant, à son extremité éloignée de la pièce de raccord (6), de manière connue en soi, d'un évasement (18) polydirectionnel.

3. Dispositif selon la revendication 1 ou 2, caractérisé en ce que la tête de raccord (5) du boulon d'ancrage (3) est pourvue sur la coté des rainures (15) en forme de croissant détournée de la pièce de raccord (6) d'un trou transversal (16) s'étendant de préférence verticalement par rapport au fond (15a) des rainures (15) en forme de croissant et placé, de manière connue en soi, sensiblement verticalement par rapport à l'axe (3a) du boulon.

4. Dispositif selon une des revendications 1 à 3, caractérisé en ce que que le corps d'évidement (19) divisé au milieu et repliable est pourvu dans son intérieur d'une cavité (23) formée en forme négative de la tete de raccord (5) du boulon d'ancrage (3) et est pourvue en particulier de deux saillies (24) en forme de croissant pénétrant les rainures (15) en forme de croissant de la tête de raccord (5).
